# EUROPÄISCHE PATENTSCHRIFT

(11) **EP 1 517 083 B1**
(45) Veröffentlichungstag und Bekanntmachung des Hinweises auf die Patenterteilung: **23.01.2008**
(21) Anmeldenummer: 04021022.1
(22) Anmeldetag: 03.09.2004
(51) Int. Cl.: F23G 7/06

(54) **Vorrichtung zur thermischen Behandlung von Schadstoffe enthaltenden Prozessabgasen**
Apparatus for the thermal treatment of harmful substances in process offgases
Appareil pour le traitement thermique de substances nocives dans des gases de procédés

(30) Priorität: 09.09.2003 DE 10342692
(43) Veröffentlichungstag der Anmeldung: 23.03.2005
(73) Patentinhaber: DAS - Dünnschicht Anlagen Systeme GmbH, 01217 Dresden (DE)
(72) Erfinder: Wiesenberg, Wido, 01109 Dresden (DE); Frenzel, Andreas, Dr., 01219 Dresden (DE); Gehmlich, Konrad, 01662 Meissen (DE); Reichardt, Horst, Dr., 01219 Dresden (DE); Ritter, Lothar, 01465 Langebrück (DE); Kloss, Corina, 01259 Dresden (DE); Hentrich, Michael, 01109 Dresden (DE)
(74) Vertreter: Pfenning, Meinig & Partner GbR

(56) Entgegenhaltungen:
- DE-A- 4 320 044
- DE-C- 19 501 914
- US-A- 5 123 836
- US-A1- 2001 055 555

## Beschreibung

Die Erfindung betrifft eine Vorrichtung zur thermischen Behandlung von Schadstoffe enthaltenden Prozessabgasen, wie sie vielfältig und insbesondere bei verschiedensten Oberflächenmodifizierunsgverfahren im Vakuum eingesetzt oder dabei gebildet werden. Solche Prozessabgase enthalten toxische Verbindungen oder Elemente, die nicht ohne weiteres an die Umwelt abgegeben werden können. Neben Prozessabgasen solcher CVD- oder PVD-Prozesse können auch Abgase aus anderen Prozessen, die Schadstoffe enthalten mit der Erfindung behandelt werden.

Dabei sind insbesondere Chlor, Fluor, Silizium, Arsen und Gallium sowie diese Elemente enthaltende Verbindungen kritisch.

Bei steigendem Bedarf an so modifizierten Substraten ergibt sich dementsprechend auch ein steigender Anteil an Prozessabgasen, die einer Behandlung unterzogen werden müssen, um die Umwelt- und Gesundheitsverträglichkeit zu gewährleisten.

So ist es seit längerem bekannt Prozessabgase thermisch so zu behandeln, dass die gefährlichen Elemente und chemischen Verbindungen ggf. aufgebrochen und durch chemische Reaktion in unschädliche chemische Verbindungen umgewandelt werden. Dabei werden überwiegend Oxide gebildet.

In US 5,123,836 sind hierfür Möglichkeiten aufgezeigt und es ist auf ein weiteres Problem hingewiesen worden. Dies besteht darin, dass bei solchen thermischen Prozessen Partikel gebildet werden, die zu Ablagerungen an Kammerwänden und auch zu Beeinträchtigungen der Funktion von Brennern führen, die üblicherweise hierfür eingesetzt werden.

Durch die in jüngster Vergangenheit und zukünftig eingesetzten größeren Anlagen für solche Oberflächenmodifizierungen fallen entsprechend größere Volumenströme an Prozessabgasen mit entsprechend größeren Mengen an Partikeln an.

Dementsprechend wird in diesem Stand der Technik auch vorgeschlagen einen Brenner am Deckel einer Kammer anzuordnen, von dem eine Flamme zur Behandlung/Verbrennung in die Kammer gerichtet wird.

Um ein Absetzen bzw. Anhaften von Partikeln an der Kammerinnenwand zu vermeiden soll dort ein Wasserfilm erzeugt werden. Hierzu wird das Wasser von der Seite in die Kammer eingesprüht, wobei in einer dort als bevorzugt bezeichneten Ausführung das Wasser auch nach oben gegen den Deckel bis an den Brenner gesprüht werden soll.

In dieser Form ist es aber nicht ohne weiteres möglich einen immer geschlossenen Wasserfilm an der gesamten Innenwand auszubilden. Des Weiteren wird ein Teil des Wassers verdampft, so dass er nicht vollständig für den Austrag von Partikeln genutzt werden kann. Außerdem reduziert sich in Folge der Verdampfung die Temperatur und der Verbrennungsprozess wird zusätzlich behindert.

An einem befeuchteten Deckel können auch leichter Anhaftungen entstehen, die zur Beeinträchtigung der Verbrennung bzw. zu Verstopfungen an Gaszuführungen führen können.

Es ist daher Aufgabe der Erfindung eine Möglichkeit zu schaffen, um Schadstoffe enthaltende Prozessabgase thermisch zu behandeln, wobei die Anhaftung von Partikeln an der Innenwand einer Brennkammer sowie eine unerwünschte Beeinträchtigung der thermischen Umwandlung mit geringem Aufwand vermieden werden sollen.

Erfindungsgemäß wird diese Aufgabe mit einer Vorrichtung, die die Merkmale des Anspruchs 1 aufweist, gelöst. Vorteilhafte Ausgestaltungen und Weiterbildungen können mit den in den untergeordneten Ansprüchen bezeichneten Merkmalen erreicht werden.

Die erfindungsgemäße Vorrichtung weist eine Brennkammer auf, an der mindestens ein Brenner an einem oben angeordneten Deckel vorhanden ist, so dass eine Fackel von oben nach unten in das Innere der Brennkammer gerichtet ist. Außerdem ist eine Zuführung für eine Waschflüssigkeit vorhanden, mit der ein geschlossener Film auf der gesamten inneren Mantelfläche der Brennkammer ausgebildet werden kann. Dabei soll erfindungsgemäß aber keine Benetzung des in das Innere weisenden Teils des Deckels mit Brenner(n) erreicht werden.

Die Waschflüssigkeit kann reines Wasser sein. Es können aber auch Zusätze enthalten sein, die bevorzugt eine Neutralisation bewirken. Eine Waschflüssigkeit kann dementsprechend eine Base enthalten.

Am Boden der Brennkammer ist eine Abführung für Abgas aus der thermischen Behandlung und in kolloidaler Form Partikel enthaltende Waschflüssigkeit angeordnet.

Die Zuführung für die Waschflüssigkeit ist dabei unmittelbar unterhalb des Deckels angeordnet. Sie ist so ausgebildet, dass die Waschflüssigkeit auf der inneren Mantelfläche der Brennkammer den geschlossenen Film ausschließlich unter Ausnutzung der Gravitationskraft ausbildet, die Waschflüssigkeit also einfach an der Mantelfläche radial umlaufend gleichmäßig abläuft und keine Druckwirkung auf die Waschflüssigkeit in die Brennkammer hinein ausgeübt wird.

Günstig ist es außerdem die innere Mantelfläche der Brennkammer in einer radial konvex nach außen gerichteten Form und rotationssymmetrisch um die Längsachse der Brennkammer auszubilden, so dass ausgehend vom Deckel eine möglichst kontinuierliche Vergrößerung der lichten Weite innerhalb der Brennkammer bis zum Erreichen einer maximalen lichten Weite und nachfolgend eine kontinuierliche Reduzierung der Weite erreicht werden kann.

Die Form soll jedoch unter Berücksichtigung der Grenzflächenverhältnisse von Waschflüssigkeit und Oberfläche der inneren Mantelfläche sichern, dass der geschlossene Film auf der gesamten Fläche aufrechterhalten bleibt.

Die Grenzflächenverhältnisse zwischen innerer Mantelfläche der Brennkammer und Waschflüssigkeitsfilm können auch durch die Oberfläche der inneren Mantelfläche beeinflusst werden. Dabei sollte diese Oberfläche eine Oberflächenrauhtiefe im Bereich 100 bis 300 µm aufweisen.

Die Gestalt der inneren Mantelfläche kann durch die Formgebung der Kammerwand der Brennkammer vorgegeben sein. Es besteht aber auch die Möglichkeit die äußere Gestalt der Brennkammer unabhängig von der Form der inneren Mantelfläche zu wählen. So kann beispielsweise außen an der Brennerkammer eine Isolation vorhanden sein, die dann auch eine abweichende Form, z.B. die Form eines Zylinders aufweisen kann.

Es ist auch nicht zwingend erforderlich, dass eine konvexe Wölbung ausgehend vom Deckel bis zum Boden der Brennkammer einen konstanten Radius aufweist, es sollen lediglich abrupte Absätze vermieden werden. So kann beispielsweise die innere Mantelfläche einer Parabel folgend gewölbt sein.

In einer bevorzugten Ausführung kann die Zuführung für die Waschflüssigkeit einen radial um die Brennkammer umlaufenden Ringkanal aufweisen, dem von außen Waschflüssigkeit mit einem ausreichend großen vorgebbaren Volumenstrom zugeführt wird. Am Ringkanal ist eine in Richtung auf das Innere der Brennkammer weisende Überlaufkante vorhanden, über die die Waschflüssigkeit ablaufen kann. Die Überlaufkante bildet dabei die Oberkante der inneren Mantelfläche.

Die Überlaufkante sollte horizontal über den gesamten Umfang ausgerichtet sein, so dass über den gesamten Umfang ein zumindest annähernd konstanter Volumenstrom ablaufen und den Film auf der inneren Mantelfläche ausbilden kann. Es liegt auf der Hand, dass der zugeführte Volumenstrom an Waschflüssigkeit dem über der Überlaufkante ablaufenden Volumenstrom entsprechen soll.

Die Waschflüssigkeit sollte über mindestens eine tangential ausgerichtete Zuleitung in den Ringkanal eingeführt wird, so dass im Ringkanal eine Strömung der Waschflüssigkeit mit geringer Strömungsgeschwindigkeit erzeugt wird. Günstiger ist es jedoch zwei sich diametral gegenüberliegender tangential ausgerichteter Zuleitungen an einem Ringkanal vorzusehen. Es können aber auch mehr als zwei solcher Zuleitungen vorhanden sein, die dann möglichst gleiche Winkelabstände zueinander haben sollten.

Mehrere Zuleitungen sollten aber auch so ausgerichtet sein, dass die Waschflüssigkeit mit gleicher Strömungsrichtung in den Ringkanal eingeführt wird.

Die tangentiale Strömung der Waschflüssigkeit im Ringkanal erfüllt im Wesentlichen die Aufgabe einen ausreichend hohen Füllstand im Ringkanal zu sichern, so dass über die gesamte innere Mantelfläche der Brennkammer ein geschlossener Film ausgebildet wird.

Durch eine solche Strömung kann aber auch der Bildung von Anhaftungen und Ablagerungen an der Überlaufkante bzw. im Ringkanal entgegen gewirkt werden.

Der Ringkanal kann oben offen sein bzw. die Überlaufkante kann auch durch einen radial umlaufenden Ringspalt gebildet sein.

Außerdem sollte eine weitere Zuführung für ein Spülgas vorhanden sein, so dass mit einer Spülgasströmung der Deckel und Brenner sowie auch Prozessabgaszuführungen in der Brennkammer vor Waschflüssigkeit geschützt werden und keine Benetzung erfolgen kann.

Mit der Spülgasströmung kann auch eine Kondensatbildung in diesem Bereich verhindert zumindest jedoch behindert werden.

Weiterhin werden unerwünschte chemische Reaktionen vermieden, die zu festen Ablagerungen führen. Trotzdem gebildete Feststoffe bleiben trocken und können mit der Spülgasströmung abgeblasen werden, so dass der in das innere der Brennkammer weisende Teil des Deckels frei gehalten werden kann.

Dadurch ist auch ein reduzierter Deckeldurchmesser möglich.

Als Spülgas können bevorzugt inerte Gase, wie z.B. Stickstoff eingesetzt werden.

Die Zuführung für Spülgas in die Brennkammer kann als Ringanordnung von diskret angeordneten Düsen oder Düsenspalte bzw. als umlaufender Ringspalt ausgebildet sein. Die Austrittsöffnung(en) für Spülgas sollten nah bei der Zuführung für die Waschflüssigkeit angeordnet sein. Der Spülgasdruck sollte ausreichen, um eine Benetzung der zu schützenden Teile und Bereiche zu verhindern.

Der mindestens eine Brenner kann mit einem Brenngas versorgt werden. Die Brenngaszusammensetzung kann dabei so gewählt werden, dass in der Flamme eine ausreichend hohe Temperatur und für die thermische Behandlung günstige stöchiometrische Verhältnisse erreichbar sind, die die jeweilige Zusammensetzung von zu behandelnden Prozessabgasen berücksichtigen.

An Brennern können auch Zündvorrichtungen vorhanden sein, mit denen beispielsweise eine Funkenzündung der Flamme erreichbar ist.

Neben mit Brenngasen betriebenen Brennern können aber auch Plasmabrenner eingesetzt werden. Dies können Lichtbogen- oder auch Mikrowellenplasmaquellen sein. Die Auswahl kann unter Berücksichtigung der jeweiligen Volumenströme von zu behandelndem Prozessabgas erfolgen. So sind Lichtbogenplasmaquellen bei größeren Volumenströmen zu bevorzugen.

Das zu behandelnde Prozessabgas kann dabei zumindest teilweise direkt in einen Plasmabrenner eingeführt und zur Plasmabildung genutzt werden, so kann ggf. auf die Zuführung zusätzlicher Brenngase verzichtet oder eine reduzierte Zuführung von Gasen erreicht werden.

Mit der Erfindung können günstige Verhältnisse für den vollständigen Austrag von bei der Behandlung gebildeten Partikeln, ohne dass Anhaftungen an der inneren Wandung der Brennkammer auftreten sowie für die thermische Behandlung erreicht werden. In letzt genanntem Fall wirken sich die geometrische Gestaltung der inneren Mantelfläche auch thermisch (Verbrennungstemperatur, Kühlung) und bzgl. der Strömungsverhältnisse in der Brennkammer vorteilhaft aus.

Die erfindungsgemäße Vorrichtung kann über lange Zeiträume Störungs- und Wartungsfrei betrieben werden. Eine Anpassung an unterschiedliche zu behandelnde Prozessabgase ist in einfacher Form möglich. So besteht die Möglichkeit unterschiedlich konfigurierte Deckel mit entsprechend angepassten Brenner- und Prozessabgaszuführungsanordnungen einzusetzen oder auszutauschen.

Nachfolgend soll die Erfindung an Hand von Beispielen näher erläutert werden.

Dabei zeigen:
Figur 1 ein Beispiel einer erfindungsgemäßen Vorrichtung in einer schematischen Schnittdarstellung;
Figur 2 einen vergrößerten Ausschnitt mit einer Zuführung für eine Waschflüssigkeit;
Figur 3 einen Teil einer Vorrichtung mit einer zentralen Anordnung eines Brenners;
Figur 4 einen Teil einer Vorrichtung mit mehreren radial außen angeordneten Brennern;
Figur 5 ein schematische Darstellung für eine Anordnung mehrerer Brenner mit Zuführungen für Prozessabgas und
Figur 6 eine Vorrichtung mit einem Plasmabrenner.

In Figur 1 ist in schematischer Form ein Beispiel einer erfindungsgemäßen Vorrichtung gezeigt.

Dabei ist die Kammerwand der Brennkammer 1 ausgehend vom oben angeordneten Deckel 3 bis hin zum Boden radial nach außen konvex gewölbt, so dass sich eine entsprechende Form auch für die innere Mantelfläche ergibt.

Die Gestalt ist auch rotationssymmetrisch um die Längsachse (Strich-Punkt-Linie) der Brennkammer 1 ausgebildet.

Unmittelbar unterhalb des Deckels 3 ist eine Zuführung 2 für Waschflüssigkeit angeordnet über die die Waschflüssigkeit im Überlauf zur Ausbildung eines geschlossenen Filmes 11 auf der gesamten inneren Mantelfläche geführt ist. Dadurch wird erreicht, dass der in das innere weisende Teil des Deckels 3 trocken bleibt und von der Waschflüssigkeit nicht benetzt wird.

Dies wird durch eine Spülgasströmung noch unterstützt. Dabei wird ein Spülgas über Zuführungen 7 in die Brennkammer 1 eingeführt. Die Zuführungen für Spülgas sind dabei zwischen Zuführung 2 für Waschflüssigkeit und Deckel 3 mit Brenner 4 und Prozessabgaszuführungen 8 angeordnet, so dass auch diese Elemente vor Waschflüssigkeit geschützt sind und trocken gehalten werden können.

Das hier gezeigte Beispiel verwendet mehrere Brenner 4, die radial außen in einem Abstand zur Längsachse der Brennkammer 1 angeordnet sind. Zwischen den Brennern 4 also näher an der Längsachse ist mindestens eine, hier aber mehrere Prozessabgaszuführungen 8 angeordnet. Durch die Prozessabgaszuführungen 8 werden zu behandelnde Prozessabgase in die Brennkammer 1 eingeführt, wobei in nicht dargestellter Form bereits eine Vormischung mit einem zusätzlichen für die thermische Behandlung erforderlichen oder diese fördernden Gas oder Gasgemisch erfolgen kann.

Eine Vormischung kann auch zu den Brennern 4 vorgesehen werden, in dem zum Beispiel einem Brenngas Prozessabgas zugemischt wird.

Wie in Figur 1 deutlich wird sind die Brenner 4 in einem schräg geneigten Winkel jeweils in Richtung auf die zentral angeordnete Längsachse der Brennkammer 1 ausgerichtet, so dass die zu behandelnden Prozessabgase unmittelbar zwischen Flammen der Brenner 4 einströmen und zwingend in deren Einflussbereich gelangen.

Aus der Gestalt der inneren Mantelfläche der Brennkammer 1 ergibt sich ausgehend vom Deckel eine kontinuierliche Vergrößerung der lichten Weite, bis diese ein Maximum erreicht. Dieses Maximum kann beispielsweise in der Mitte zwischen Deckel 3 und Boden der Brennkammer 1 angeordnet sein. Von da aus reduziert sich die lichte Weite in Richtung Boden wieder.

Am Boden ist eine Abführung 5 für Partikel enthaltende Waschflüssigkeit und die thermisch behandelten Abgase vorhanden.

Beim hier gezeigten Beispiel ist an der Abführung 5 zusätzlich eine Sprühdüse 10 vorhanden, deren Sprühstrahl orthogonal zur Längsachse der Brennkammer 1 ausgerichtet ist. Der Sprühstrahl kann aber auch vertikal oder schräg nach oben geneigt gerichtet sein.

Die Sprühdüse 10 ist bevorzugt als Zweistoffdüse für ein Flüssigkeits-Gas-Gemisch ausgebildet.

Mit Hilfe des Sprühstrahles können bis dahin noch nicht von der ablaufenden Waschflüssigkeit aufgenommene Partikel aus dem Abgas entfernt und, wie gezeigt einem Nassabscheider zugeführt werden. Außerdem kann bei der Behandlung gebildeter Dampf kondensiert und mit der Waschflüssigkeit abgeführt werden.

Die mit Partikeln kontaminierte Waschflüssigkeit kann in nicht dargestellter Form einem Feststoffabscheider zu und anschließend frei von Partikeln im Kreislauf rückgeführt werden.

Bei den nachfolgend beschriebenen Figuren sind die gleichen Bezugszeichen für gleiche Elemente, wie bei Figur 1 verwendet worden.

In Figur 2 ist ein vergrößerter Ausschnitt am äußeren oberen Rand einer Vorrichtung mit Zuführung 2 für Waschflüssigkeit gezeigt.

Dabei ist unmittelbar unterhalb des Deckels 3 ein umlaufender Ringkanal 2' vorhanden in den Waschflüssigkeit zugeführt wird, so dass er beim Betrieb der Vorrichtung immer ausreichend gefüllt ist, um zu gewährleisten, dass über den gesamten Umfang Waschflüssigkeit über eine ebenfalls umlaufende Überlaufkante 2'', die am Ringkanal 2' vorhanden ist, ablaufen und den geschlossenen Film 11 auf der gesamten inneren Mantelfläche der Brennkammer 1 ausbilden kann, ohne dass dabei auf die Waschflüssigkeit außer der Gravitationskraft weitere Kräfte ausgeübt werden.

In Figur 2 ist außerdem eine Zuführung 7 für ein Spülgas dargestellt. Die Zuführung 7 ist ebenfalls radial außen angeordnet, so dass zwischen Zuführung 2 für Waschflüssigkeit und Deckel 3 eine Spülgasströmung ausgebildet ist, die den Deckel 3 mit den weiteren an ihm angeordneten Elementen vor einer Benetzung durch Waschflüssigkeit schützt.

Das Spülgas gelangt hier durch einen umlaufenden Ringspalt in die Brennkammer 1, der unmittelbar unterhalb des Deckels 3 angeordnet ist, so dass ein Spülgasfilm entlang des nach innen weisenden Teil des Deckels 3 ausgebildet wird, der das Anhaften von Partikeln oder anderen Feststoffen verhindert, zumindest jedoch behindert und ggf. anhaftende Feststoffe auch abgeblasen werden können.

Als Spülgas kann bevorzugt Stickstoff oder auch Druckluft eingesetzt werden.

Figur 3 zeigt eine andere mögliche Anordnung von Brenner 4 und Prozessabgaszuführungen 8. Hier ist ein Brenner 4 zentral auf der Längsachse der Brennkammer 1 angeordnet. In einem Abstand zum Brenner 4 sind radial weiter außen zwei oder auch mehr als zwei Prozessabgaszuführungen 8 angeordnet. Die Anordnung sollte symmetrisch sein.

Dabei sind die Prozessabgaszuführungen 8 und demzufolge auch die Strömungsrichtung der in die Brennkammer 1 eingeführten Prozessabgase schräg in Richtung auf die Längsachse der Brennkammer 1 und dementsprechend in die Flamme des Brenners 4 gerichtet.

Mit den Figuren 4 und 5 sollen mögliche Anordnungen mehrerer Brenner 4 und Prozessabgaszuführungen 8 aufgezeigt werden.

Dabei bilden insgesamt vier Brenner 4 eine quasi Ringanordnung um ebenfalls vier in Sternform diskret zueinander angeordnete Prozessabgaszuführungen 8. Die Brenner 4 und dementsprechend auch ihre jeweiligen Flammen sind schräg nach innen und unten gerichtet, so dass die Flammen einen "Kranz" bilden, in den die zu behandelnden Prozessabgase und ggf. zusätzliche für die thermische Behandlung erforderliche bzw. diese fördernde Gase zwischen den Flammenkranz in die Brennkammer 1 eingeführt werden und dann zwangsweise in den Einflussbereich der Flammen gelangen.

Die Brenner 4 und auch die Prozessgaszuführungen 8 sind jeweils zueinander äquidistant und in jeweils gleichen Winkelabständen zueinander angeordnet.

Mit Figur 5 wird ferner deutlich, wie zwei Zuleitungen 6 für Waschflüssigkeit angeordnet und ausgerichtet sein können, über die Waschflüssigkeit in den Ringkanal 2' einströmen kann, um eine nahezu konstante Befüllung des Ringkanals 2' über seinen gesamten Umfang zu erreichen.

In Figur 6 ist ein Beispiel gezeigt, bei dem ein Plasmabrenner 4 und analog zum in Figur 3 gezeigten Beispiel mehrere Prozessabgaszuführungen 8 angeordnet und ausgerichtet sind.

## Patentansprüche

1. Vorrichtung zur thermischen Behandlung von Schadstoffe enthaltenden Prozessabgasen, mit einer Brennkammer (1) in deren oben angeordneten Deckel (3) mindestens ein Brenner (4) mit einer Prozessabgaszuführung (8) angeordnet ist, einer Zuführung (2) für Waschflüssigkeit, die einen Film (11) für die Abführung von Partikeln auf der inneren Wandung der Brennkammer ausbildet und einer am Boden der Brennkammer angeordneten Abführung (5) für Abgas und Waschflüssigkeit,
**dadurch gekennzeichnet, dass**
die Zuführung (2) für die Waschflüssigkeit unmittelbar unterhalb des Deckels (3) angeordnet und so ausgebildet ist, dass sich ein geschlossener Film (11) auf der gesamten inneren Mantelfläche der Brennkammer (1) ausschließlich gravitationskraftbedingt ausbildet und
der in das Innere der Brennkammer (1) weisende Teil des Deckels (3) mit Brenner(n) (4) von der Waschflüssigkeit nicht benetzt ist.

2. Vorrichtung nach Anspruch 1, **dadurch gekennzeichnet, dass** die innere Mantelfläche der Brennkammer (1) ausgehend vom Deckel (3) bis hin zur Abführung (5) eine nach außen konvex geformte, um die Längsachse der Brennkammer (1) rotationssymmetrische Gestalt aufweist.

3. Vorrichtung nach Anspruch 1 oder 2, **dadurch gekennzeichnet, dass** die Zuführung (2) für Waschflüssigkeit mit einem radial umlaufenden Ringkanal (2') und einer in Richtung auf das Innere der Brennkammer (1) weisenden Überlaufkante (2'') ausgebildet ist und die Überlaufkante (2'') die Oberkante der inneren Mantelfläche bildet.

4. Vorrichtung nach einem der vorhergehenden Ansprüche, **dadurch gekennzeichnet, dass** an den Ringkanal (2') mindestens eine tangential ausgerichtete Zuleitung (6) für Waschflüssigkeit angeschlossen ist.

5. Vorrichtung nach einem der vorhergehenden Ansprüche, **dadurch gekennzeichnet, dass** zwischen Deckel (3) und Zuführung (2) für Waschflüssigkeit) Zuführungen (7) für eine den Deckel (3) und/oder Brenner (4) vor Waschflüssigkeit schützende Spülgasströmung angeordnet sind.

6. Vorrichtung nach einem der vorhergehenden Ansprüche, **dadurch gekennzeichnet, dass** die Zuführung (7) für ein Spülgas als radial umlaufender Ringspalt oder als diskret zueinander angeordnete Spalte an der Brennkammer (1) ausgebildet ist.

7. Vorrichtung nach einem der vorhergehenden Ansprüche, **dadurch gekennzeichnet, dass** dem mindestens einen Brenner (4) ein Brenngas zu geführt wird.

8. Vorrichtung nach einem der vorhergehenden Ansprüche, **dadurch gekennzeichnet, dass** an dem/den Brenner(n) (4) eine Zündvorrichtung vorhanden ist.

9. Vorrichtung nach einem der vorhergehenden Ansprüche, **dadurch gekennzeichnet, dass** der mindestens eine Brenner (4) ein Plasmabrenner ist.

10. Vorrichtung nach einem der vorhergehenden Ansprüche, **dadurch gekennzeichnet, dass** der mindestens eine Brenner (4) eine Lichtbogenplasma- oder Mikrowellenplasmaquelle ist.

11. Vorrichtung nach einem der vorhergehenden Ansprüche, **dadurch gekennzeichnet, dass** zumindest ein Teil des Prozessabgases dem mindestens einen Brenner (4) zugeführt wird.

12. Vorrichtung nach mindestens einem der vorhergehenden Ansprüche, **dadurch gekennzeichnet, dass** Prozessabgaszuführungen (8) in einem schräg in Richtung auf eine Flamme oder das Plasma eines Brenners (4) geneigten Winkel ausgerichtet sind.

13. Vorrichtung nach einem der vorhergehenden Ansprüche, **dadurch gekennzeichnet, dass** Flammen von Brennern (4) in schräg geneigten Winkeln in Bezug zu mindestens einer Prozessabgaszuführung (8) ausgerichtet sind.

14. Vorrichtung nach einem der vorhergehenden Ansprüche, **dadurch gekennzeichnet, dass** mehrere Brenner (4) und/oder Prozessabgaszuführungen (8) jeweils symmetrisch in Bezug zur Längsachse der Brennkammer (1) angeordnet sind.

15. Vorrichtung nach einem der vorhergehenden Ansprüche, **dadurch gekennzeichnet, dass** Brenner (4) jeweils radial außen in Bezug zu mindestens einer Prozessabgaszuführung (8) angeordnet sind.

16. Vorrichtung nach einem der vorhergehenden Ansprüche, **dadurch gekennzeichnet, dass** die innere Mantelfläche der Brennkammer (1) kontinuierlich gewölbt ist.

17. Vorrichtung nach einem der vorhergehenden Ansprüche, **dadurch gekennzeichnet, dass** im Bereich des Bodens der Brennkammer (1) oder an der Abführung (9) für Waschflüssigkeit und Abgas eine Sprühdüse (10) angeordnet ist.

18. Vorrichtung nach einem der vorhergehenden Ansprüche, **dadurch gekennzeichnet, dass** die Sprühdüse (10) als Zweistoffdüse für ein Gas-Flüssigkeitsgemisch ausgebildet ist.

19. Vorrichtung nach einem der vorhergehenden Ansprüche, **dadurch gekennzeichnet, dass** die Oberfläche der inneren Mantelfläche der Brennkammer (1) eine Oberflächenrauhtiefe von 100 bis 300 µm aufweist.

## Claims

1. Device for the thermal treatment of process exhaust gases containing harmful substances, with a combustion chamber (1), in the upper cover (3) of which at least one burner (4) with a process exhaust gas supply (8) is located, a supply (9) for a washing fluid forming a film (11) for the removal of particles on the internal wall of the combustion chamber, and an outlet (5) for exhaust gas and washing fluid located in the floor of combustion chamber, **characterised in that** the supply (2) for the washing fluid is located immediately below the cover (3) and is formed in such a way that a continuous film (11) is formed exclusively with the aid of gravity forces on the entire internal sleeve surface of the combustion chamber (1), and **in that** the part of the cover (3) with the burner(s) (4) facing the interior of the combustion chamber (1) is not wetted by the washing fluid.

2. Device according to Claim 1, **characterised in that** the internal sleeve surface of the combustion chamber (1) is of a rotation symmetrical shape formed convex towards the outside around the longitudinal axis of the combustion chamber (1) extending form the cover (3) to the outlet (5).

3. Device according the Claim 1 or 2, **characterised in that** the supply (2) for washing fluid is formed with a radial circumferential annular channel (2') and an overflow edge (2") aligned in the direction of the interior of the combustion chamber(1), and **in that** the overflow edge (2") forms the upper edge of the internal sleeve surface.

4. Device according to one of the preceding Claims, **characterised in that** at least one tangentially aligned supply (6) for washing fluid is connected with the annular channel (2').

5. Device according to one of the preceding Claims, **characterised in that** supplies (7) for a rinsing gas stream protecting the cover (3) and/or burner (4) against washing fluid are located between the cover (3) and the supply (2) for washing fluid.

6. Device according the one of the preceding Claims, **characterised in that** the supplies (7) for a rinsing gas are formed on the combustion chamber (1) in the way of a radial circumferential annular gap, or as gaps discretely aligned with each other.

7. Device according to one of the preceding Claims, **characterised in that** a combustion gas is supplied to the at least one burner (4).

8. Device according to one of the preceding Claims, **characterised in that** an ignition means is provided on the burner(s) (4).

9. Device according to one of the preceding Claims, **characterised in that** the at least one burner (4) is a plasma burner.

10. Device according to one of the preceding Claims, **characterised in that** the at least one burner (4) is a light arc plasma source or a microwave plasma source.

11. Device according to one of the preceding Claims, **characterised in that** at least a part of the process exhaust gas is supplied to the at least one burner (4).

12. Device according to at least one of the preceding Claims, **characterised in that** process exhaust gas supplies (8) are aligned at an angle inclined diagonally in the direction of a flame or the plasma of a burner (4).

13. Device according to one of the preceding Claims, **characterised in that** flames of burners (4) are aligned at diagonally inclined angles in relation to at least one process exhaust gas supply (8).

14. Device according to one of the preceding Claims, **characterised in that** several burners (4) and/or process exhaust gas supplies (8) are each located symmetrically in relation to the longitudinal axis of the combustion chamber (1).

15. Device according to one of preceding Claims, **characterised in that** burners (4) are each located radially outside in relation to at least one process exhaust gas supply (8).

16. Device according to one of the preceding Claims, **characterised in that** the internal sleeve surface of the combustion chamber (1) is continuously arced.

17. Device according to one of the preceding Claims, **characterised in that** a spray nozzle (10) is located in the area of the floor of the combustion chamber (1) or at the outlet (9) for washing fluid and exhaust gas.

18. Device according to one of the preceding Claims, **characterised in that** the spray nozzle (10) takes the form of a twin-material nozzle for a gas/fluid mixture.

19. Device according to one of the preceding Claims, **characterised in that** the surface of the internal sleeve surface of the combustion chamber (1) comprises a surface roughness depth of 100 to 300 µm.

## Revendications

1. Dispositif de traitement thermique de gaz d'échappement de procédé contenant des substances nocives, comportant une chambre de combustion (1), dont le couvercle (3) disposé en haut est disposé au moins un brûleur (4) avec une amenée de gaz d'échappement de procédé (8), comportant une amenée (2) pour le liquide de lavage, qui forme un film (11) pour l'évacuation de particules sur la paroi intérieure de la chambre de combustion, et une évacuation (5) disposée au fond de la chambre de combustion, pour les gaz d'échappement et le liquide de lavage,
**caractérisé en ce que**
l'amenée (2) pour le liquide de lavage est disposée directement sous le couvercle (3) et réalisée de sorte qu'un film fermé (11) se forme exclusivement par force de gravitation sur l'ensemble de la surface de l'enveloppe intérieure de la chambre de combustion (1) et
la partie du couvercle (3) avec un/des brûleur(s) (4), dirigée vers l'intérieur de la chambre de combustion (1) n'est pas mouillée par le liquide de lavage.

2. Dispositif selon la revendication 1, **caractérisé en ce que** la surface de l'enveloppe intérieure de la chambre de combustion (1) allant du couvercle (3) jusqu'à l'évacuation (5) présente une forme convexe vers l'extérieur à symétrie de révolution autour de l'axe longitudinal de la chambre de combustion (1).

3. Dispositif selon la revendication 1 ou 2, **caractérisé en ce que** l'amenée (2) pour le liquide de lavage est réalisée avec un canal annulaire (2') radialement périphérique et un bord de trop-plein (2") dirigé vers l'intérieur de la chambre de combustion (1) et le bord de trop-plein (2") forme le bord supérieur de la surface de l'enveloppe intérieure.

4. Dispositif selon l'une quelconque des revendications précédentes, **caractérisé en ce qu'**au moins une conduite d'alimentation (6) dirigée de manière tangentielle pour le liquide est raccordée au niveau du canal annulaire (2').

5. Dispositif selon l'une quelconque des revendications précédentes, **caractérisé en ce que** des amenées (7) pour un flux de gaz de balayage protégeant le couvercle (3) et/ou le brûleur (4) du liquide de lavage sont prévus entre le couvercle (3) et l'amenée (2) pour le liquide de lavage.

6. Dispositif selon l'une quelconque des revendications précédentes, **caractérisé en ce que** l'amenée (7) pour un gaz de balayage est réalisée sous forme de fente annulaire radialement périphérique ou sous forme de fentes disposées discrètement les une par rapport aux autres au niveau de la chambre de combustion (1).

7. Dispositif selon l'une quelconque des revendications précédentes, **caractérisé en ce qu'**un gaz combustible est amené à l'au moins un brûleur (4).

8. Dispositif selon l'une quelconque des revendications précédentes, **caractérisé en ce qu'**il y a un dispositif d'allumage au niveau du/des brûleur(s) (4).

9. Dispositif selon l'une quelconque des revendications précédentes, **caractérisé en ce que** l'au moins un brûleur (4) est un brûleur plasma.

10. Dispositif selon l'une quelconque des revendications précédentes, **caractérisé en ce que** l'au moins un brûleur (4) est une source de plasma à arc ou à micro-ondes.

11. Dispositif selon l'une quelconque des revendications précédentes, **caractérisé en ce qu'**au moins une partie des gaz d'échappement de procédé est amenée à l'au moins un brûleur (4).

12. Dispositif selon l'au moins une quelconque des revendications précédentes, **caractérisé en ce que** des amenées de gaz d'échappement de procédé (8) sont orientées selon un angle incliné en biais vers une flamme ou le plasma d'un brûleur (4).

13. Dispositif selon l'une quelconque des revendications précédentes, **caractérisé en ce que** des flammes des brûleurs (4) sont orientées selon des angles inclinés en biais par rapport à au moins une amenée de gaz d'échappement de procédé (8).

14. Dispositif selon l'une quelconque des revendications précédentes, **caractérisé en ce que** plusieurs brûleurs (4) et/ou amenées de gaz d'échappement de procédé (8) sont disposés respectivement de manière symétrique par rapport à l'axe longitudinal de la chambre de combustion (1).

15. Dispositif selon l'une quelconque des revendications précédentes, **caractérisé en ce que** des brûleurs (4) sont disposés respectivement de manière radialement extérieure par rapport à au moins une amenée de gaz d'échappement de procédé (8).

16. Dispositif selon l'une quelconque des revendications précédentes, **caractérisé en ce que** la surface de l'enveloppe intérieure de la chambre de combustion (1) présente une courbure continue.

17. Dispositif selon l'une quelconque des revendications précédentes, **caractérisé en ce qu'**une buse de pulvérisation (10) est disposée dans la zone du fond de la chambre de combustion (1) ou au niveau de l'évacuation (9) pour le liquide de lavage et les gaz d'échappement.

18. Dispositif selon l'une quelconque des revendications précédentes, **caractérisé en ce que** la buse de pulvérisation (10) est réalisée sous forme de buse binaire pour un mélange gaz - liquide.

19. Dispositif selon l'une quelconque des revendications précédentes, **caractérisé en ce que** la surface supérieure de la surface de l'enveloppe intérieure de la chambre de combustion (1) présente une profondeur de rugosité de surface comprise entre 100 et 300 µm.
